# EUROPÄISCHE PATENTSCHRIFT

(11) **EP 1 682 311 B1**
(45) Veröffentlichungstag und Bekanntmachung des Hinweises auf die Patenterteilung: **15.10.2008**
(21) Anmeldenummer: 04797719.4
(22) Anmeldetag: 09.11.2004
(51) Int. Cl.: B24D 9/04

(54) **SCHLEIFWALZE MIT BEZUG**
GRINDING ROLLER COMPRISING A COATING
CYLINDRE ABRASIF POURVU D'UN REVETEMENT

(30) Priorität: 10.11.2003 DE 10353308
(43) Veröffentlichungstag der Anmeldung: 26.07.2006
(73) Patentinhaber: Gebr. Schmid GmbH & Co., D-72250 Freudenstadt (DE)
(72) Erfinder: KAPPLER, Heinz, 72280 Dornstetten (DE)
(74) Vertreter: Patentanwälte Ruff, Wilhelm, Beier, Dauster & Partner
(86) Internationale Anmeldenummer: PCT/EP2004/012635
(87) Internationale Veröffentlichungsnummer: WO 2005/044515

(56) Entgegenhaltungen:
- EP-A- 1 285 729
- DE-C- 667 766
- JP-A- 2001 315 064
- US-A- 1 992 105
- US-A- 5 992 254

## Beschreibung

Die Erfindung betrifft eine Walze zum Schleifen von Gegenständen mit einer planen bzw. ebenen Oberfläche. Derartige Gegenstände sind beispielsweise Leiterplatten bzw. deren Beschichtungen, insbesondere Kupfer.

Es ist für derartige Schleifwalzen beispielsweise üblich, sie rohrartig auszubilden und auf eine Aufnahmewelle aufzuschieben, wobei sie links und rechts mit einer Konus-Mutter zentriert und befestigt werden. Hier besteht oftmals das Problem, dass in der Mitte die äußere Schleifwalze nicht steif genug ist, sondern ausweicht. Dadurch ergibt sich ein schlechtes Schleifbild in diesem Mittelbereich. Wegen einer Toleranz im Bereich um 1 mm herum ist auch eine passgenaue Ausbildung oftmals nicht möglich, da ansonsten die Schleifwalzen beim Aufziehen entweder klemmen oder Spiel haben könnten.

Beim nächstkommenden Stand der Technik, der EP-A-1285729, handelt es sich um eine Schleifwalze, bei welcher Gewindestifte zum Spannen der Walzenhülle leicht zu einer unrunden Form dieser und dadurch zu einem mangelhaften Schleifbild führen können.

### Aufgabe und Lösung

Der Erfindung liegt die Aufgabe zugrunde, eine eingangs genannte Schleifwalze zu schaffen, mit der die Nachteile des Standes der Technik vermieden werden können und insbesondere Fertigungstoleranzen von den äußeren Schleifwalzenrohren ausgeglichen werden können bei möglichst gering bleibendem Aufwand.

Gelöst wird diese Aufgabe durch eine Schleifwalze mit den Merkmalen des Anspruchs 1. Vorteilhafte sowie bevorzugte Ausgestaltungen der Erfindung sind Gegenstand der weiteren Ansprüche und werden im folgenden näher erläutert. Der Wortlauf der Ansprüche wird durch ausdrückliche Bezugnahme zum Inhalt der Beschreibung gemacht.

Erfindungsgemäß ist vorgesehen, dass die Schleifwalzen als eigentliches Schleifmittel einen Bezug auf einer äußeren Hülle aufweisen, welche rohrartig ausgebildet ist. Der Bezug kann dabei auf dieser Hülle entweder fest oder abnehmbar angeordnet sein. Im Inneren der äußeren Hülle befinden sich Mittel zum Auseinanderdrücken oder Unterstützen der äußeren Hülle. Diese Mittel wirken zumindest in einem mittleren Bereich der Walze über ihre Länge hinweg gesehen. So ist möglich, vor allem im gefährdeten mittleren Bereich, zu verhindern, dass die Schleifwalze bzw. die äußere Hülle ein- oder durchgedrückt wird. Dadurch kann ein gleichbleibend gutes Schleifbild erreicht werden. Die Mittel zum Auseinanderdrücken oder Unterstützen der äußeren Hülle sollten formveränderbar sein, um für jede einzelne Hülle genau das gewünschte geometrische Maß einstellen zu können.

Bei der Erfindung sind die Mittel dazu ausgebildet, um einen insbesondere einstellbaren Druck gegen die Innenseite der äußeren Hülle auszuüben. Dazu weisen sie ein Spannelement, welches sich aufspannt, auf, welches auseinandergedrückt wird, um die äußere Hülle zu unterstützen oder sogar noch nach außen zu drücken.

Des weiteren ist ein Gegenspannelement vorgesehen, welches das Spannelement auseinander drückt. Dazu liegt das Gegenspannelement radial innerhalb des Spannelements. So ergibt sich aus dem Zusammenspiel der beiden im Endeffekt das Auseinanderdrücken des Spannelements.

Bei einem Ausführungsbeispiel der Erfindung kann das auseinanderdrückbare Spannelement ein elastischer Ring sein. Um diese Elastizität zu erreichen, kann er elastisch kompressibel bzw. dehnbar sein. Als Alternative zu einem kompressiblen Material kann das Spannelement ein in radialer Richtung geschlitzter Ring oder eine entsprechende Hülse sein. So kann das Spannelement ebenfalls auseinandergedrückt werden in einem gleichmäßigen Maß. Der Schlitz sollte in axiale Richtung weisen. Ein solches Spannelement kann, insbesondere wenn es als geschlitzter Ring ausgebildet ist, vorteilhaft aus Metall bestehen. Für elastische Ringe sind Kunststoffe sehr gut geeignet. Vorteilhaft werden Spannelement und Gegenspannelement dazu gegeneinander bewegt bzw. in axialer Richtung zueinander verspannt, um das Auseinanderdrücken in radialer Richtung zu bewirken. Ein solches Bewegen kann beispielsweise mittels einer Schraubverstellung, alternativ mittels Hydraulik oder Druckluft stattfinden. Des weiteren ist es von Vorteil, wenn eine solche Bewegung in beide Richtungen entlang der Längsachse der Walze möglich ist, um einerseits ein Auseinanderdrücken bei Untermaß der äußeren Hülle sowie ein Zusammenziehen bei Übermaß der äußeren Hülle zu bewirken.

Das Gegenspannelement und/der das Spannelement sind vorteilhaft konisch ausgebildet, wobei das Gegenspannelement konisch zulaufend und das Spannelement konisch aufweitend sein sollte. Diese konischen Verläufe sind vorteilhaft in Richtung zu dem jeweils anderen Element gegeben. Besonders vorteilhaft sind beide Elemente jeweils umgekehrt konisch aufeinanderzulaufend, also einmal zulaufend und zum anderen aufweitend. Das Spannelement übergreift dabei das Gegenspannelement, um dann schließlich an der Innenseite der der äußeren Hülle anzuliegen.

Alternativ zu solchen mechanisch arbeitenden Aufspanneinrichtungen ist es auch möglich, mittels Hydraulik oder Druckluft selber eine Art verstellbarer Kammer in dem Außenrohr aufzuweiten und dadurch die Stützwirkung zu erreichen.

Des weiteren kann für die vorgenannte Bewegbarkeit eine Bewegungseinrichtung vorgesehen sein. Es kann vorgesehen sein, dass das Gegenspannelement fest ausgebildet ist bzw. unbeweglich und das Spannelement bewegbar ist. In weiterer Ausgestaltung der Erfindung ist es es möglich, an der Bewegungseinrichtung einen Bewegungsring vorzusehen, der an dem Spannelement anliegt und unter dieses greift. Im Bereich des Anliegens zwischen Spannelement und Bewegungsring ist vorteilhaft wieder eine konische Ausbildung vorgesehen. Diese sollte denselben Winkel haben wie eine konische Ausbildung zwischen Gegenspannelement und Spannelement. Besonders vorteilhaft wird das Spannelement von zwei konisch zulaufend ausgebildeten Teilen untergriffen, welche gleiche Steigung haben und aufeinander zu bewegt werden können. Dadurch wird das dazwischen und darübergreifend befindliche Spannelement einstellbar radial auseinandergedrückt.

In weiterer Ausgestaltung der Erfindung kann ein Kern der Walze vorgesehen sein. Er kann sich vorteilhaft zumindest bis dahin erstrecken, wo die Mittel zum Auseinanderdrücken bzw. Unterstützen der äußeren Hülle sind. Besonders vorteilhaft erstreckt er sich über die gesamte Länge der Walze und kann beispielsweise eine Walzenachse bilden. Auf dieser Walzenachse kann der gesamte Schleifwalzenaufbau angeordnet sein. An dem Kern wiederum kann das Gegenspannelement fest angeordnet sein. Es ist als konische Verjüngung in Richtung auf das Spannelement ausgebildet. Spannelement und Bewegungseinrichtung bzw. Bewegungsring können separate Teile sein. Diese können auf dem Kern gelagert sein und vorzugsweise daran anliegen.

Es wird als bevorzugt angesehen, wenn die Mittel zum Auseinanderdrücken oder Unterstützen der äußeren Hülle etwa im Mittelbereich der Walze vorgesehen sind. Die Bewegungseinrichtung zum Spannen der Mittel können beispielsweise von einem Ende der Walze aus betätigt werden. Dies ermöglicht eine Betätigung auch im eingebauten Zustand.

Die äußere Hülle kann als Rohr ausgebildet sein, welches einen Bezug zum Schleifen trägt. Rohr oder Bezug sind dabei auswechselbar. Insbesondere dann ist dies von Vorteil, wenn ein Schleifbezug erneuert oder überarbeitet werden muß. Durch die Einstellungsmöglichkeit der Bewegungseinrichtung bzw. der Mittel zum Auseinanderdrücken der äußeren Hülle von einem Walzenende aus kann diese Einstellung im eingebauten Zustand der Schleifwalze stattfinden. Dieses vereinfacht den Vorgang zum einen erheblich. Zum anderen kann teilweise nur in diesem tatsächlicher Zustand der Schleifwalze die Einstellung praxisgerecht vorgenommen werden. Insbesondere dann, wenn innen ein fester Kern oder eine feste Walzenachse vorgesehen sind, kann die äußere Hülle ein Rohr sein und einen Bezug zum Schleifen mit entsprechender Körnung aufweisen.

Diese und weitere Merkmale der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnungen

Ein Ausführungsbeispiel der Erfindung ist in den Zeichnungen schematisch dargestellt und wird im folgenden näher erläutert. In den Figuren zeigen:
- Fig.1: einen Querschnitt durch eine erfindungsgemäße Schleifwalze mit einer mittigen Einrichtung zum Auseinanderdrücken und
- Fig. 2: eine vergrößerte Detailansicht aus Fig. 1.

### Detaillierte Beschreibung der Ausführungsbeispiele

In Fig. 1 ist eine Schleifwalze 11 teilweise schematisch im Querschnitt dargestellt. Sie weist ein Innenrohr 13 auf, welches links mit einem Einspannende 14a und rechts mit einem Einspannende 14b versehen ist. Die Einspannenden 14 dienen sozusagen als Wellen und werden in üblichen Walzenlagern gelagert. Mittels zweier Konusringe 16a und 16b samt Verschraubung wird ein dazwischenliegendes Außenteil 18 auf dem Innenrohr 13 befestigt. Das Außenteil 18, welches den eigentlichen Schleifteil bildet, besteht aus einer äußeren rohrartigen Hülle 19, welche einen Schleifbezug 20 trägt.

Wie zuvor beschrieben worden ist, ist erfindungsgemäß vorgesehen, ein Nachgeben bzw. Eindrücken des Außenteils 18 bzw. des Schleifbezugs 20 vor allem im Mittelbereich zu vermeiden. Hierzu sind die erfindungsgemäßen Mittel 22 zum Unterstützen vorgesehen, welche mit Bezug auf Fig. 2 näher beschrieben werden. Die Mittel 22 sind über eine Verstellwelle 24 aktivierbar. Die Verstellwelle 24 ist an einer Verstellmutter 25 am linken Ende des Einspannendes 14a gelagert. Durch Verdrehen der Verstellmutter 25 und ein entsprechendes Gewinde an der Verstellwelle 24 wird diese in Fig. 1 entlang der Längsachse der Schleifwalze 11 bewegt, um so die Mittel 22 zu betätigen.

Aus der vergrößerten Schnittstellung in Fig. 2 ist der Aufbau der Mittel 22 zu entnehmen. Das Innenrohr 13 ist durchlaufend. Auf ihm sitzt ein metallischer Doppelkonus-Ring 27, welcher an einer beliebigen Stelle in seiner Umlaufrichtung geschlitzt ist, so dass er in bestimmtem Maß auseinander- und zusammengedrückt werden kann. Alternativ kann er aus Kunststoff bestehen, wodurch auf den Schlitz verzichtet werden kann.

Des weiteren ist ein Bewegungsring 29 vorgesehen, welcher ebenfalls verschiebbar auf dem Innenrohr 13 gelagert ist. Er weist eine konusartige Abschrägung auf, welche zu derjenigen des Doppelkonus-Rings 27 passt.

Innerhalb des Innenrohrs 13 verläuft ein Schlitten 30, in welchen die Verstellwelle 24 eingreift und diesen entlang der Längsachse der Schleifwalze 11 bewegt. In den Schlitten 30 greifen Führungsschrauben 31 ein, welche den Bewegungsring 29 mit dem Schlitten 30 verbinden. Die Führungsschrauben 31 laufen in längs verlaufenden Schlitzen 32 im Innenrohr 13 und verhindern ein Verdrehen von Bewegungsring 29 oder Schlitten 30 zum Innenrohr 13.

Das Innenrohr 13 weist auf der anderen Seite des Doppelkonus-Rings den Gegenkonus 34 auf. Im dargestellten Ausführungsbeispiel ist er als eine Art umlaufende wulstartige Verdickung ausgebildet mit einer Schräge, welche zu derjenigen des Doppelkonus-Rings passt.

Wird bei einer Schleifwalze 11 beispielsweise der Außenteil 18 ausgewechselt, so wird die Schleifwalze ausgebaut und einer der Konusringe 16 entfernt. Der Außenteil 18 wird abgezogen und ein neuer überarbeiteter Außenteil aufgesteckt. Mittels der Konusringe 16a und 16b wird der Außenteil auf gewünschte Art und Weise befestigt. Um nun beispielsweise bei einem Spiel zwischen Innenseite des Außenrohrs 19 und dem Innenrohr 13 ein Eindrücken des Außenteils 18 zu verhindern, werden die Unterstützungsmittel 22 verwendet.

Dazu wird an der Verstellmutter 25 gedreht, welche die Verstellwelle 24 entlang der Längsachse der Schleifwalze 11 in Bewegung setzt. Die Verstellwelle 24 wiederum bewegt den Schlitten 30 beispielsweise nach links. Dieser zieht über die Führungsschrauben 31 den Bewegungsring 29 nach links. Der Bewegungsring 29 drückt einerseits den Doppelkonus-Ring 27 nach links gegen den Gegenkonus 34. An dessen Konusschräge wird der Doppelkonus-Ring 27 aufgeweitet. Andererseits drückt sich der Bewegungsring 29 selber mit seiner ebenfalls konusartigen Schräge unter den Doppelkonus-Ring 27. So wird dieser von beiden Seiten aufgeweitet. Wegen des sich ergebenden Kräftegleichgewichts erfolgt die Aufweitung gleichmäßig über die axiale Länge des Doppelkonus-Rings 27 hinweg. Durch dieses mittige Auseinanderdrücken des Außenteils 18 kann dieses bzw. die Schleifwalze 11 auf das benötigte Maß gebracht werden.

## Patentansprüche

1. Walze (11) zum Schleifen von Gegenständen mit einer planen Oberfläche, insbesondere Leiterplatten, wobei sie einen aufbringbaren Bezug (20) auf einer äußeren rohrartigen Hülle (19) aufweist, wobei sie im Inneren der äußeren Hülle Mittel (22) zum Auseinanderdrücken oder Unterstützen der äußeren Hülle aufweist, wobei die Mittel zumindest in einem mittleren Bereich der Länge der Walze (11) wirken, wobei die Mittel (22) einen Druck gegen die Innenseite der äußeren Hülle (19) ausüben, **dadurch gekennzeichnet, dass** die Mittel (22) ein auseinander drückbares Spannelement (27) aufweisen und das Spannelement ein Ring ist, wobei ein Gegenspannelement (34) zum Auseinanderdrücken des Spannelements (27) vorgesehen ist, wobei das Gegenspannelement radial innerhalb des Spannelements liegt.

2. Walze nach Anspruch 1, **dadurch gekennzeichnet, dass** das auseinanderdrückbare Spannelement ein elastischer Ring ist, vorzugsweise elastisch kompressibel bzw. dehnbar.

3. Walze nach Anspruch 1, **dadurch gekennzeichnet, dass** das auseinanderdrückbare Spannelement ein in radialer Richtung geschlitzter Ring (27) oder Hülse ist, wobei vorzugsweise der Schlitz in axialer Richtung weist.

4. Walze nach einem der vorhergehenden Ansprüche, **dadurch gekennzeichnet, dass** das Spannelement (27) aus Metall besteht.

5. Walze nach einem der vorhergehenden Ansprüche, **dadurch gekennzeichnet, dass** Spannelement und Gegenspannelement gegeneinander bewegbar sind.

6. Walze nach Anspruch 5, **dadurch gekennzeichnet, dass** Spannelement (27) und Gegenspannelement (34) mittels einer Schraubverstellung (24, 25) gegeneinander bewegbar sind, vorzugsweise in beiden Richtungen entlang der Längsachse der Walze (11).

7. Walze nach Anspruch 5 oder 6, **dadurch gekennzeichnet, dass** das Gegenspannelement (34) konisch zulaufend und/oder das Spannelement (27) konisch aufweitend ausgebildet ist in Richtung auf das jeweils andere Element zu, wobei vorzugsweise beide Elemente jeweils umgekehrt konisch aufeinander zulaufend sind und das Spannelement das Gegenspannelement übergreift.

8. Walze nach einem der Ansprüche 5 bis 7, **gekennzeichnet durch** eine Bewegungseinrichtung (24, 25, 29, 30) zur Erzeugung einer Relativbewegung des Spannelements (27) und des Gegenspannelements (34) zueinander, wobei vorzugsweise die Bewegungseinrichtung das bewegbare Spannelement gegen das feste Gegenspannelement bewegt und insbesondere die Bewegungseinrichtung mittels einer Schraubverstellung bewegbar ist, vorzugsweise in beide Richtungen entlang der Längsachse der Walze (11).

9. Walze nach Anspruch 8, **dadurch gekennzeichnet, dass** die Bewegungseinrichtung einen an dem Spannelement (27) anliegenden Bewegungsring (29) aufweist, der unter das Spannelement greift, wobei vorzugsweise Spannelement und/oder Bewegungsring im Bereich des Anliegens konisch bzw. abgeflacht sind, insbesondere mit einem gleichen Winkel wie zwischen Spannelement und Gegenspannelement (34).

10. Walze nach Anspruch 8 oder 9, **dadurch gekennzeichnet, dass** der Bewegungsring (29) in Umfangsrichtung verdrehsicher gelagert ist.

11. Walze nach einem der vorhergehenden Ansprüche, **dadurch gekennzeichnet, dass** sie einen Kern (13) aufweist, der sich vorzugsweise zumindest bis zum Bereich der Mittel (22) zum Auseinanderdrücken oder Unterstützen der äußeren Hülle (18) erstreckt und insbesondere sich über die ganze Länge der Walze (11) erstreckt und vorzugsweise eine Walzenachse bildet.

12. Walze nach Anspruch 11, **dadurch gekennzeichnet, dass** das Gegenspannelement (34) fest an dem Kern (13) angeordnet ist, insbesondere als konische Verjüngung bzw. umlaufende Schräge einteilig daraus ausgebildet ist, wobei Spannelement (27) und Bewegungseinrichtung bzw. Bewegungsring (29) separate Teile sind und auf dem Kern gelagert sind und vorzugsweise der Bewegungsring auf dem Kern anliegt.

13. Walze nach einem der vorhergehenden Ansprüche, **dadurch gekennzeichnet, dass** die Mittel (22) zum Auseinanderdrücken oder Unterstützen der äußeren Hülle (18) in der Mitte der Walze (11) vorgesehen sind und vorzugsweise die Bewegungseinrichtung von einem Ende (14) der Walzenachse aus betätigbar ist.

14. Walze nach einem der vorhergehenden Ansprüche, **dadurch gekennzeichnet, dass** die äußere Hülle (18) ein Rohr (19) aufweist und einen Bezug (20) zum Schleifen trägt, wobei vorzugsweise Rohr und/oder Bezug auswechselbar sind.

## Claims

1. Roller (11) for grinding objects having a planar surface, particularly printed circuit boards, where it is provided with an applicable coating (20) on an outer, tubular sleeve (19) and in the interior of the outer sleeve it has means (22) for forcing apart or supporting the outer sleeve, the means acting at least in a central area of the length of the roller (11), said means (22) exerting a pressure against the inside of the outer sleeve (19), **characterized in that** the means (22) have a tensioning element (27) which can be forced apart and the tensioning element is a ring, a countertensioning element (34) being provided for forcing apart the tensioning element (27), the counter tensioning element being positioned radially within the tensioning element.

2. Roller according to claim 1, **characterized in that** the tensioning element which can be forced apart is an elastic ring and is preferably elastically compressible or extensible.

3. Roller according to claim 1, **characterized in that** the tensioning element which can be forced apart is a radially slotted ring (27) or sleeve, the slot preferably being axially directed.

4. Roller according to one of the preceding claims, **characterized in that** the tensioning element (27) is made from metal.

5. Roller according to one of the preceding claims, **characterized in that** the tensioning element and countertensioning element can be moved against one another.

6. Roller according to claim 5, **characterized in that** the tensioning element (27) and countertensioning element (34) can be moved against one another by means of a screw adjuster (24, 25), preferably in both directions along the longitudinal axis of the roller (11).

7. Roller according to claim 5 or 6, **characterized in that** the countertensioning element (34) is constructed in conically tapering manner and/or the tensioning element (27) is constructed in conically widening manner in the direction of the in each case other element and preferably both elements in each case taper in inverted conical manner towards one another and the tensioning element engages over the countertensioning element.

8. Roller according to one of the claims 5 to 7, **characterized by** a movement device (24, 25, 29, 30) for producing a mutual relative movement of tensioning element (27) and countertensioning element (34) and preferably the movement device moves the movable tensioning element against the fixed countertensioning element and in particular the movement device is movable by means of a screw adjuster, preferably in both directions along the longitudinal axis roller (11).

9. Roller according to claim 8, **characterized in that** the movement device has a movement ring (29) engaging on tensioning element (27) and which engages under the tensioning element and preferably the tensioning element and/or movement ring are conical or flattened in the engagement area, particularly under the same angle as between tensioning element and countertensioning element (34).

10. Roller according to claim 8 or 9, **characterized in that** the movement ring (29) is mounted in twist-proof manner in the circumferential direction.

11. Roller according to one of the preceding claims, **characterized in that** it has a core (13), which preferably extends at least up to the means (22) for forcing apart or supporting outer sleeve (18) and in particular extends over the entire length of roller (11) and preferably forms a roller axis.

12. Roller according to claim 11, **characterized in that** the countertensioning element (34) is placed in fixed manner on core (13), particularly being constructed in one piece therefrom as a conical taper or circumferential bevel, tensioning element (27) and the movement device or movement ring (29) being separate parts and are mounted on the core, the movement ring preferably engaging on said core.

13. Roller according to one of the preceding claims, **characterized in that** the means (22) for forcing apart or supporting the outer sleeve (18) are provided in the centre of roller (11) and preferably the movement device can be operated from one end (14) of the roller axis.

14. Roller according to one of the preceding claims, **characterized in that** the outer sleeve (18) has a tube (19) and carries a coating (20) for grinding and preferably the tube and/or coating are replaceable.

## Revendications

1. Cylindre (11) pour poncer des objets à surface plane, notamment des cartes de circuit imprimé, sachant que le cylindre présente un revêtement (20) qui peut être appliqué sur une enveloppe extérieure (19) tubulaire, sachant que le cylindre présente à l'intérieur de l'enveloppe extérieure des dispositifs (22) pour l'écartement ou l'élargissement par compression ou pour le support de l'enveloppe extérieure, sachant que les dispositifs agissent au moins dans une zone centrale de la longueur du cylindre (11), sachant que les dispositifs (22) exercent une pression contre la face intérieure de l'enveloppe extérieure (19), **caractérisé en ce que** les dispositifs (22) présentent un élément de serrage (27) écartable par compression et que l'élément de serrage est un anneau, sachant qu'on prévoit un contre-élément de serrage (34) pour l'écartement par compression de l'élément de serrage, sachant que le contre-élément de serrage se trouve radialement à l'intérieur de l'élément de serrage.

2. Cylindre d'après la revendication 1, **caractérisé en ce que** l'élément de serrage élargissable par compression est un anneau élastique, de préférence élastiquement compressible, ou encore dilatable.

3. Cylindre d'après la revendication 1, **caractérisé en ce que** l'élément de serrage élargissable par compression est un anneau (27) ou une douille fendus en direction radiale, sachant que la fente s'étend de préférence en direction axiale.

4. Cylindre d'après une des revendications précédentes, **caractérisé en ce que** l'élément de serrage (27) est en métal.

5. Cylindre d'après une des revendications précédentes, **caractérisé en ce que** l'élément de serrage et le contre-élément de serrage sont movibles l'un par rapport à l'autre.

6. Cylindre d'après la revendication 5, **caractérisé en ce que** l'élément de serrage (27) et le contre-élément de serrage (34) sont movibles l'un par rapport à l'autre par un réglage de vis (24, 25), de préférence dans les deux directions le long de l'axe longitudinal du cylindre (11).

7. Cylindre d'après la revendication 5 ou 6, **caractérisé en ce que** le contre-élément de serrage (34) est réalisé de manière à s'amincir coniquement et/ou que l'élément de serrage (27) est réalisé de manière à s'élargir coniquement, les deux étant orientés respectivement l'un en direction de l'autre, sachant que de préférence les deux éléments s'étendent de manière inversement conique l'un vers l'autre et que l'élément de serrage s'engage par-dessus le contre-élément de serrage.

8. Cylindre d'après une des revendications de 5 à 7, **caractérisé par** un dispositif de mouvement (24, 25, 29, 30) qui sert à produire un mouvement relatif de l'élément de serrage (27) par rapport au contre-élément de serrage (34), sachant que de préférence le dispositif de mouvement déplace l'élément de serrage movible contre le contre-élément de serrage amovible et que le dispositif de mouvement est déplaçable notamment au moyen d'un réglage de vis, de préférence dans les deux directions le long de l'axe longitudinal du cylindre (11).

9. Cylindre d'après la revendication 8, **caractérisé en ce que** le dispositif de mouvement présente un anneau de mouvement (29) adjacent à l'élément de serrage (27), qui s'engage au-dessous de l'élément de serrage, sachant que de préférence l'élément de serrage et/ou l'anneau de mouvement sont aplatis ou encore coniques dans la zone du contact, notamment sous le même angle que celui entre l'élément de serrage et le contre-élément de serrage (34).

10. Cylindre d'après la revendication 8 ou 9, **caractérisé en ce que** l'anneau de mouvement (29) est logé à l'épreuve d'une rotation en direction de circonférence.

11. Cylindre d'après une des revendications précédentes, **caractérisé en ce qu'**il présente un noyau (13) qui s'étend de préférence au moins jusqu'à la zone des dispositifs (22) d'élargissement par compression ou de support de l'enveloppe extérieure (18) et qui s'étend notamment sur toute la longueur du cylindre (11) et qui constitue de préférence un axe de cylindre.

12. Cylindre d'après la revendication 11, **caractérisé en ce que** le contre-élément de serrage (34) est disposé de manière fixe au noyau (13) et qu'il est notamment réalisé d'une seule pièce avec celui-ci en tant que contracture conique ou encore obliquité perimétrale, sachant que l'élément de serrage (27) et le dispositif de mouvement ou encore l'anneau de mouvement (29) sont des pièces distinctes et logés sur le noyau et que l'anneau de mouvement est de préférence adjacent au noyau.

13. Cylindre d'après une des revendications précédentes, **caractérisé en ce que** les dispositifs (22) sont prévus pour l'élargissement par compression ou le support de l'enveloppe extérieure (18) au centre du cylindre (11) et que le dispositif de mouvement peut être actionné de préférence à partir d'une extrémité (14) de l'axe de cylindre.

14. Cylindre d'après une des revendications précédentes, **caractérisé en ce que** l'enveloppe extérieure (18) présente un tube (19) et un revêtement (20) pour le ponçage, sachant que de préférence le tube et/ou le revêtement sont remplaçables.
